# NEUE EUROPÄISCHE PATENTSCHRIFT

(11) **EP 0 100 944 B2**
(45) Veröffentlichungstag und Bekanntmachung des Hinweises auf die Entscheidung über den Einspruch: **15.04.1992**
(45) Hinweis auf die Patenterteilung: 14.10.1987
(21) Anmeldenummer: 83107193.1
(22) Anmeldetag: 22.07.1983
(51) Int. Cl.: B24C 3/08

(54) **Fördereinrichtung einer Schleuderstrahlmaschine**
Feeding devices in an abrasive blasting machine
Dispositif d'alimentation dans une machine de traitement ou jet abrasif

(30) Priorität: 16.08.1982 CH 4904/82
(43) Veröffentlichungstag der Anmeldung: 22.02.1984
(73) Patentinhaber: GEORG FISCHER AKTIENGESELLSCHAFT, CH-8201 Schaffhausen (CH)
(72) Erfinder: Brenner, Peter, CH-8200 Schaffhausen (CH); Fiala, Jindrich, CH-8207 Schaffhausen (CH)
(74) Vertreter: Sparing Röhl Henseler Patentanwälte

(56) Entgegenhaltungen:
- CH-A- 529 614
- DE-A- 2 020 516
- DE-A- 2 613 717
- DE-C- 2 510 827
- GB-A- 1 176 560
- GB-A- 1 242 933

## Beschreibung

Die Erfindung betrifft eine Fördereinrichtung nach dem Oberbegriff des Anspruchs 1.

Eine derartige Fördereinrichtung ist aus der DE-C-2 510 827 bekannt, bei der eine zangenartige Werkstückaufnahme mit einer einseitig frei endenden Tragstange als Werkstückauflage, die unbeweglich in der Drehachse der Zange angeordnet ist, vorgesehen ist. Das Spannen des Werkstücks mittels einer Spannpratze erfolgt über Tellerfedern, die durch eine Selbsthemmung am ungewollten Entspannen gehindert werden. Hierbei lassen sich aufzunehmende Werkstücke nicht unabhängig von ihrer Form und Größe konzentrisch zur Drehachse anordnen, so daß sich bei der Drehung des Werkstücks eine entsprechend ungleichmäßige Strahlung ergibt.

Außerdem ist es aus der DE-C-2 212 457 bekannt, Werkstücke, z.B. Motorblöcke, zwischen drehbaren Mitnehmern stirnseitig in einer Fördereinrichtung gespannt zu halten, was durch axial verschiebbare und gegen die Werkstücke spannbare Tragjochschenkel erreicht wird. Aufgrund der erforderlichen hohen Spannkräfte müssen die Tragjochschenkel sowie das Tragjoch sehr stabil ausgebildet sein, wobei durch deren axiale Verschiebung bei großen Kräften sehr aufwendige Tragjoche erforderlich sind. Außerdem hat sich gezeigt, daß nur ein begrenzter Teil von zu strahlenden Werkstücken stirnseitig gehalten werden können, bzw. die Mitnehmer müssen an die Werkstücke angepaßt werden, wodurch ein kontinuierlicher Betrieb bei unterschiedlichen Werkstücken nicht möglich ist. Zum Beispiel können Zylinderblöcke und die zugehörigen Zylinderkopfdeckel nicht ohne Umrüsten der Werkstück-Aufnahmeeinrichtung strahlbehandelt werden.

Aufgabe der Erfindung ist die Schaffung einer Fördereinrichtung der eingangs genannten Art, mittels welcher bei einer kontinuierlichen bzw. taktweisen und vorzugsweise automatischen Arbeitsweise Werkstücke unterschiedlicher Form und Größe durch eine Strahlkammer einer Schleuderstrahlmaschine transportierbar sind, wobei gleichzeitig durch eine bestimmbare Drehung der Werkstücke eine allseitig gleichmäßige Strahlwirkung und eine gute Entleerung der in den Werkstücken angeordneten Hohlräume erreicht wird.

Erfindungsgemäss wird dies durch die im Anspruch 1 angeführten kennzeichnenden Merkmale gelöst.

Weitere vorteilhafte Ausgestaltungen der Erfindung sind in den abhängigen Ansprüchen gekennzeichnet.

Durch die Ausbildung der Werkstückaufnahmeeinrichtung als eine mit einer Spanneinrichtung versehenen WerkstückAuflage ist es möglich, mit der gleichen Einrichtung Werkstücke unterschiedlicher Gestalt und Grösse rotierend durch eine Schleuderstrahlmaschine zu transportieren und sie allseitig gleichmässig mit Strahlmittel zu behandeln.

Die Erfindung ist in Ausfürungsbeispielen in den beiliegenden Zeichnungen vereinfacht dargestellt und nachfolgend beschrieben.

Es zeigen:
Fig. 1 eine Teil-Seitenansicht, teilweise im Schnitt, eines als Hängeförderer ausgebildeten Fördereinrichtung mit einer WerkstückAufnahmevorrichtung,
Fig. 2 eine Ausführungsvariante von Fig. 1,
Fig. 3 eine Teilansicht von Fig. 2 in einer anderen Arbeitsposition,
Fig. 4 eine Ausführungsvariante der Werkstück-Aufnahmevorrichtung von Fig. 1 in einer Teilansicht,
Fig. 5 eine weitere Ausführungsvariante von Fig. 4 in einer Teilansicht,
Fig. 6 einen Schnitt entlang der Linie VI-VI von Fig. 5, und
Fig. 7 einen Schnitt durch eine Schleuderstrahlmaschine mit einer als Trommel ausgebildeten Fördereinrichtung in vereinfachter Darstellung.

Fig. 1 zeigt ein Werkstück-Tragjoch 1 eines Hänge-Förderers 2, mittels welchem Werkstücke 3 von einer Beladestation durch eine Schleuderstrahlmaschine zwecks allseitiger Strahlbehandlung zu einer Entladestation transportiert werden. Das Tragjoch 1 ist mittels Rollen 4 auf einer Schiene 5 verschiebbar aufgehängt und mit einem Zugmittel 6 z. B. einer Kette verbunden. Es besteht auch die Möglichkeit, dass jedes Tragjoch mit einem eigenen Fahrantrieb ausgerüstet ist.

Das Tragjoch 1 weist zwei gegenüberliegende Träger bzw. Tragjochschenkel 7 auf, an deren unteren Enden in Lagern 8 eine, mit einer Werkstück-Auflage 10 und mindestens einer Spannvorrichtung 11 versehene Werkstück-Aufnahmevorrichtung 9 drehbar gelagert ist.

In der in Fig. 1 gezeigten Ausführungsvariante ist je eine Spannvorrichtung 9 an den beiden Lagerteilen 12 angeordnet und somit mit diesen um die Drehachse 13 drehbar. Die Werkstückauflage 10 wird durch einen Rost 14 gebildet, welcher leicht auswechselbar in den Lagerteilen befestigt ist, damit ein Austausch bei Verschleiss oder gegen eine andere Werkstückfamilie angepasste Auflage wie z. B. eine Einzelstange für Zylinderblöcke, möglich ist.

Die Spannvorrichtung 11 weist an einem Schwenkhebel 15 angeordnete Spannpratze 16 auf, welche mittels eines Kraftspeichers 18 erzeugten Spannkraft gegen das Werkstück 3 gedrückt wird. Der Schwenkhebel 15 ist am Lagerteil 12 um eine Achse 17 schwenkbar gelagert wobei eine, den Kraftspeicher bildende vorgespannte Zugfeder 18 am Schwenkhebel 15 angreift. Die Zugfeder 18 ist vorteilhafterweise gegen Strahlmittel geschützt in einer axialen Bohrung 19 des Lagerteiles 12 angeordnet.

Es können auch Druckfedern, wie z. B. Tellerfederpakete verwendet werden, wenn die Lage der Achse 17 zum Angriffspunkt der Federkraft am Hebel entsprechend gewählt wird. Als Kraftspeicher können auch von einem Druckspeicher mit einem Druckmedium gespeiste Kolben-Zylinder-Aggregate verwendet werden.

Der Schwenkhebel 15 weist an einem zusätzlichen Hebelarm eine Angriffsfläche 20 auf, an welcher gemäss Pfeil 21 an der Be- bzw. Entladestation eine Betätigungseinrichtung 22 zum Abheben der Spannpratze 16 vom Werkstück 3 angreift.

Die Betätigungseinrichtung kann ein elektromechanisch, bzw. hydraulisch oder Pneumatisch betätigbarer Stössel sein.

Einer der beiden Lagerteile 12 ist mit einem Drehantrieb 23 wirkverbunden, mittels welchem das Werkstück während der Strahlbehandlung und anschliessend zum Entleeren der Hohlräume in Rotation um die Drehachse 13 versetzt wird. Der Rotationsantrieb kann auch mittels einer Schleppkette wie in der DE-C3-22 12 487 beschrieben erfolgen. Mit den in Fig. 1 gezeigten Ausführungsvariante können mittels den beiden Spannvorrichtungen 11 neben der gezeigten Spannung eines Werkstückes 3 auch zwei kleinere Werkstücke gespannt werden, wobei eine auf dem Rost zueinander schräg versetzte Anordnung der Werkstücke ebenfalls deren allseitige Strahlbehandlung ermöglicht.

Die Fig. 2 und 3 zeigen eine Ausführungsvariante, bei welcher die Werkstück-Auflage als auswechselbare Palette 24 ausgebildet ist. Die Palette 24 weist in der Drehachse 13 angeordnete Mitnahme-Zapfen 25 auf, welche in entsprechenden Ausnehmungen 26 der beiden Lagerteile 12a und 12b liegend während dem Transport die Palette mit dem Tragjoch 1 verbinden.

Die beiden Tragjochschenkel 7a und 7b sind mittels einer Verschiebeeinrichtung 26 - vorzugsweise ein hydraulisch oder pneumatisch beaufschlagbarer Zylinder - von- und zueinander in Richtung der Drehachse 13 verschiebbar, wodurch die Palette 24 an der Beladestation vom Tragjoch aufgenommen und an der Entladestation wieder abgelegt wird.

Fig. 3 zeigt die Palette 24 mit dem Werkstück 3 auf einem Hubtisch 27 an der Be- oder Entladestation wobei die Tragjochschenkel 7a und 7b auseinandergefahren sind und die Spannvorrichtung 11 mittels der Betätigungseinrichtung 22 geöffnet ist.

Bei der in den Fig. 2 und 3 gezeigten Ausführungsvariante ist nur eine Spannvorrichtung 11 am Lagerteil 12b angeordnet, wobei der Schwenkhebel 15 mittels einer Druckfeder 18a - z. B. ein Tellerfederpaketgegen das Werkstück 3 drückbar ist. Der Drehantrieb 23 ist mit dem anderen Lagerteil 12a wirkverbunden wobei eine Drehmitnahme der Palette 24 und der Spannvorrichtung 11 durch z. B. eine Ausbildung der Mitnahmezapfen 25 als Vierkant erfolgt.

Eine gute Strahlwirkung an den Werkstückoberflächen wird dann erreicht, wenn das Werkstück beim Drehen eine Taumelbewegung macht. Dies wird dann erreicht, wenn die Auflage-Ebene für das Werkstück am Rost 14 bzw. der Palette 24 zu der Drehachse 13 einen spitzen Winkel bildet.

Die Fig. 4 zeigt eine Werkstück-Aufnahmevorrichtung 9, deren Werkstückauflage 10 für unterschiedlich hohe Werkstücke 3 verstellbar ist.

Die Werkstückauflage 10 weist an schwenkbaren Hebeln 30 gelenkig befestigte Stangen 31, welche durch verschwenken der Hebel 30 um eine, quer zur Drehachse 13 verlaufende Achse 32 in unterschiedliche Distanzen 33 zur Drehachse 13 bringbar sind. Sind nur zwei verschiedene Distanzen 33 erforderlich so kann eine untere und eine obere Lage der Stangen 31 durch Endanschläge 34 und 35 festgelegt werden, wobei die gewünschte Lage in der Be- bzw. Entladestation durch eine Betätigungseinrichtung wie z. B. einer Kolben-Zylindereinheit 36 zwischen dem Ent- und Beladen einstellbar ist, wobei dies z. B. entsprechend einem vorgegebenen Programm automatisch erfolgen kann.

Die Fig. 5 und 6 zeigen eine Ausführungsvariante der verstellbaren Werkstückauflage 10, wobei die Achsen 32a von Hebeln 30a Parallel zur Drehachse 13 angeordnet sind. Eine stufenlose Verstellung der Distanz 35 zwischen der Drehachse 13 und den Stangen 31a kann hierbei z. B. mittels eines eingebauten Schneckentriebes 37, welcher in der Be- und Entladestation mit einem Antrieb, z. B. einem Elektromotor 38 kuppelbar ist, erfolgen.

Eine derartige Betätigungseinrichtung, welche die Werkstückauflage 10 innerhalb einem gegebenen Bereich in beliebige Distanzen zur Drehachse 13 verstellen kann ist auch bei der in Fig. 4 gezeigten Ausführungsvariante anwendbar.

Fig. 7 zeigt eine Ausführungsvariante der Fördereinrichtung, welche als Trommelförderer 50 einer Mehrstationenschleuderstrahlmaschine ausgebildet ist. Der um eine Achse 51 rotierende Trommelförderer 50 weist zwei Seitenwände 52 auf, welche gleichzeitig die Träger 7 mehrere umfangsmässig verteilt angeordneter Werkstückaufnahmeeinrichtungen 9 bilden. Die Werkstückaufnahmeeinrichtungen 9 werden durch taktweises Drehen des Trommelförderers 50 mittels eines Antriebes 53 von einer Be- und Entladestation in eine oder mehrere Strahlkammern 54 eines Gehäuses 55 der Strahlmaschine befördert. Die Werkstückaufnahmeeinrichtungen 9 weisen ebenfalls eine Werkstückauflage 10, Spannvorrichtungen 11 und Lagerteile 12 auf und sind mittels jeweils eines Drehantriebes 23 um eine Drehachse 13 rotierbar.

Die Werkstücke 3 werden wie bereits beschrieben mittels Spannpratzen 16 gehalten, welche durch Kraftspeicher wie z. B. Federn gegen das Werkstück gedrückt werden. In der Be- und Entladestation werden diese mittels einer Betätigungseinrichtung vom Werkstück abgehoben.

Die beschriebenen Werkstückaufnahmeeinrichtungen sind auch noch bei anderen Fördereinrichtungen, wie z. B. bei auf Schienen fahrbaren Transportwagen oder bei rollenden Käfigen anwendbar.

## Patentansprüche

1. Fördereinrichtung einer Schleuderstrahlmaschine für Zylinderblöcke oder ähnliche Werkstücke mit mindestens einer Strahlkammer und mit einer Be- und Entladestation, wobei die Fördereinrichtung (2, 50) Werkstück-Aufnahmevorrichtungen (9) mit jeweils einer Werkstückauflage (10) aufweist, die in Trägern (7, 7a, 7b) um eine Drehachse (13) drehbar gelagert sind und mindestens eine Spannvorrichtung (11) aufweisen, wobei die Spannvorrichtung (11) mindestens eine über eine Feder (18, 18a) spannende und an einem Schwenkhebel (15) angeordnete Spannpratze (16) aufweist, welche das oder die Werkstücke (3) gegen die Werkstück-Auflage (10) drückt, wobei am Schwenkhebel (15) mindestens eine Angriffsfläche (20) angeordnet ist, an welcher an den Be- und Entladestationen eine Betätigungseinrichtung (22) zum Abheben der Spannpratze (16) angreift, dadurch **gekennzeichnet**, daß die Werkstückauflage (10) in zwei gegenüberliegenden Trägern (7, 7a, 7b) , diese miteinander verbindend, gelagert und mit einer einstellbaren Distanz (33) zur Drehachse (13) angeordnet ist.

2. Fördereinrichtung nach Anspruch 1, dadurch gekennzeichnet, daß die Betätigungseinrichtung (22) einen elektro-mechanisch bzw. hydraulisch bzw. pneumatisch betätigbaren Stößel aufweist, der zum Schwenken des Schwenkhebels (15) an dessen Angriffsfläche (20) gegen die Kraft der Feder (18, 18a) angreift.

3. Fördereinrichtung nach Anspruch 1, dadurch gekennzeichnet, daß die Feder (18, 18a) an dem Schwenkhebel (15) angreift.

4. Fördereinrichtung nach einem der Ansprüche 1 bis 3, dadurch gekennzeichnet, daß mindestens eine Auflagestange (10) an ihren beiden Enden an den Trägern (7, 7a, 7b) drehbar gelagerten Lagerteilen (12, 12a, 12b) leicht auswechselbar befestigt ist.

5. Fördereinrichtung nach einem der Ansprüche 1 bis 4, dadurch gekennzeichnet, daß mindestens ein Lagerteil (12, 12a) mit dem an einem Träger (7) angeordneten Drehantrieb (23) wirkverbunden ist und daß die Spannvorrichtung (11) bzw. Spannvorrichtungen an einem oder beiden Lagerteilen (12, 12a, 12b) angeordnet sind.

6. Fördereinrichtung nach einem der Ansprüche 1 bis 5, dadurch gekennzeichnet, daß die Werkstück-Auflage (10) einen aus zwei oder mehreren Stangen gebildeten Rost (14) aufweist.

7. Fördereinrichtung nach Anspruch 6, dadurch gekennzeichnet, daß der Rost (14) als getrennte Palette (24) ausgebildet ist, welche in den Be- und Entladestationen durch eine axiale Bewegung der Träger (7a, 7b) erfaßbar bzw. ablegbar ist.

8. Fördereinrichtung nach einem der Ansprüche 1 bis 7, dadurch gekennzeichnet, daß die Auflage-Ebene des Rostes (14) bzw. der Palette (24) zu der Drehachse (13) der Werkstück-Auflage (10) in einem spitzen Winkel verlaufend angeordnet ist.

9. Fördereinrichtung nach einem der Ansprüche 1 bis 8, dadurch gekennzeichnet, daß die als Stangen (31, 31a) ausgebildeten Werkstück-Auflagen (10) an um Achsen (32, 32a) schwenkbaren Hebeln (30a, 30b) befestigt ist.

10. Fördereinrichtung nach Anspruch 9, dadurch gekennzeichnet, daß die Achsen (32a) parallel zur Drehachse (13) verlaufen.

11. Fördereinrichtung nach Anspruch 9, dadurch gekennzeichnet, daß die Achsen (32) quer zur Drehachse (13) verlaufen.

12. Fördereinrichtung nach einem der Ansprüche 9 bis 11, dadurch gekennzeichnet, daß die Schwenkhebel (30, 30a) an den Be- und Entladestationen mittels einer angreifbaren Betätigungseinrichtung (36, 38) verschwenkbar sind.

13. Fördereinrichtung nach einem der Ansprüche 1 bis 8, dadurch gekennzeichnet, daß die Fördereinrichtung ein Hängeförderer (2) ist und die Werkstück-Aufnahmevorrichtung (9) an einem Tragjoch (1) mit zwei Tragjochschenkeln (7, 7a, 7b) angeordnet ist.

14. Fördereinrichtung nach einem der Ansprüche 1 bis 8, dadurch gekennzeichnet, daß die Fördereinrichtung ein um eine Achse (51) rotierender Trommelförderer (50) ist, wobei die beiden Träger (7) durch die Seitenwände (52) der Trommel gebildet sind.

## Claims

1. Conveyor means for a centrifugal blasting machine for Cylinder blocks or similar workpieces with at least one blasting chamber and with a loading and unloading station, whereby the conveyor means (2, 50) has workpiece reception means (9), each with one workpieceholder (10) which are mounted in supports (7, 7a, 7b) and rotatable about a rotation axis (13), whilst there is at least one clamping device (11), whereby the clamping device (11) has at least one clamping shoe (16) located on a pivoted lever (15) and tensioned by means of a spring (18, 18a), said clamping shoe pressing the workpiece or workpieces (3) against the workpiece holder (10), the pivoted lever (15) having at least one working surface (20) on which, at the loading and unloading station, acts an actuator (22) for raising the clamping shoe (16), characterized in that the workpiece holder (10) is mounted on bearings in two apposite supports (7, 7a, 7b) and connected in apposite supports and that the workpiece holder (10) is located at an adjustabel distance (13) from rotation axis (13).

2. Means according to claim 1, characterized in that the actuator (22) has an electromechanical or hydraulic or pneumatic plunger, which acts on the working surface (20) of the pivoted lever (15) for pivot the lever (15) against the force of the spring (18, 18a).

3. Means according to claim 1, characterized in that the spring (18, 18a) acts on the pivoted lever (15).

4. Means according to one of the claims 1 to 3, characterized, in that at least one support rod (10) is fixed in easily interchangeable manner by its two ends to the bearing parts (12, 12a, 12b) mounted in rotary manner in supports (7, 7a, 7b).

5. Means according to one of the claims 1 to 4, characterized in that at least one bearing part (12, 12a) is operatively connected with the rotary drive (23) arranged on a support (7) and that the clamping device or devices (11) are arranged on one or both bearing parts (12, 12a, 12b).

6. Means according to one of the claims 1 to 5, characterized in that the workpiece holder (10) has a grating (14) formed from two or more rods.

7. Means according to claim 6, characterized in that the grating (14) is constructed as a separate pallet (24), which, in the loading and unloading stations, is grasped and set down by an axial movement of supports (7a, 7b).

8. Means according to one of the claims 1 to 7, characterized in that the support plane of grating (14) or pallet (24) is at an acute angle to the rotation axis (13) of workpiece holder (10).

9. Means according to one of the claims 1 to 8, characterized in that the workpiece holder (10) constructed in the form of rods (31, 31a) are fixed to levers (30, 30a) pivotable about axes (32, 32a).

10. Means according to claim 9, characterized in that axes (32a) are parallel to rotation axis (13).

11. Means according to claim 9, characterized in that axes (32) are at right angles to rotation axis (13).

12. Means according to one of the claims 9 to 11, characterized in that at the loading or unloading stations, the pivoted levers (30, 30a) are pivotable by means of an actuator (36, 38).

13. Means according to on of the claims 1 to 8, characterized in that the conveying means is an overhead conveyor (2) and the workpiece reception means (9) is located on a support yoke (1) with in each case two yoke legs (7, 7a, 7b).

14. Means according to one of the claims 1 to 8, characterized in that the conveyor means is a drum conveyor (50) rotating about an axis (51), the two supports (7) being formed by the side walls (52) of the drum.

## Revendications

1. Dispositif transporteur appartenant à une machine à grenailler pour des blocs cylindres ou des pièces analogues, comportant au moins une chambre de grenaillage, un poste de chargement et un poste de déchargement, le dispositif de transport (2, 50) présentant des dispositifs de réception des pièces (9) avec chaque fois un moyen de soutien de pièce (10) qui sont montés avec possibilité de rotation autour d'un axe de rotation (13) dans deux éléments porteurs en vis-à-vis (7, 7a, 7b) et présentent au moins un dispositif de serrage (11), le dispositif de serrage comportant au moins une griffe de serrage (16) dont le serrage est assuré par un ressort (18, 18a) et qui est montée sur levier pivotant (15) qui presse la ou les pièces (3) contre le moyen de soutien de pièce (10), le levier pivotant (15) comportant au moins une surface d'attaque (20) sur laquelle agit un dispositif d'actionnement (22) qui écarte la griffe de serrage (16) aux postes de chargement et de déchargement, caractérisé en ce que le moyen de soutien de pièce (10) est monté dans deux éléments porteurs en vis-à-vis (7, 7a, 7b) et relie ceux-ci et est disposé à une distance (33) réglable de l'axe de rotation (13).

2. Dispositif transporteur selon la revendication 1, caractérisé en ce que le dispositif d'actionnement (22) comporte un poussoir qui est actionné électro-mécaniquement, hydrauliquement ou pneumatiquement qui agit sur la surface d'attaque (20) du levier pivotant (15) pour faire pivoter celui-ci à l'encontre de la force du ressort (18, 18a).

3. Dispositif transporteur selon la revendication 1, caractérisé en ce que le ressort (18, 18a) agit sur le levier pivotant (15).

4. Dispositif transporteur selon l'une des revendications 1 à 3, caractérisé en ce qu'au moins une barre de soutien (10) est fixée à ses deux extrémités, d'une manière permettant de la remplacer facilement, aux parties de support (12, 12a, 12b) montées tournantes dans les éléments porteurs (7, 7a, 7b).

5. Dispositif transporteur selon l'une des revendications 1 à 4, caractérisé en ce qu'au moins une partie de support (12, 12a) est liée de manière fonctionnelle au système d'entraînement (23) agencé sur un élément porteur (7) et en ce que le dispositif de serrage (11) ou les dispositifs de serrage sont agencés sur l'une des parties de support (12, 12a, 12b) ou sur les deux.

6. Dispositif transporteur selon l'une des revendications 1 à 5, caractérisé en ce que moyen de soutien de pièce (10) comporte une grille (14) qui est formée de deux barres ou plus.

7. Dispositif transporteur selon la revendication 6, caractérisé en ce que la grille (14) est réalisée en tant que palette séparée (24) qu'un mouvement axial des éléments porteurs (7a, 7b) permet de saisir ou de déposer aux postes de chargement et de déchargement.

8. Dispositif transporteur selon l'une des revendications 1 à 7, caractérisé en ce que le plan de soutien de la grille (14) ou de la palette (24) est disposé selon un angle aigu par rapport à l'axe de rotation (13) du moyen de soutien de pièce (10).

9. Dispositif transporteur selon l'une des revendications 1 à 8, caractérisé en ce que les moyens de soutien de pièce (10) réalisés sous la forme de barres (31, 31a) sont fixés à des leviers (30, 30a) qui pivotent autour d'axes (32, 32a).

10. Dispositif transporteur selon la revendication 9, caractérisé en ce que les axes (32a) sont parallèles à l'axe de rotation (13).

11. Dispositif transporteur selon la revendication 9, caractérisé en ce que les axes (32) sont perpendiculaires à l'axe de rotation (13).

12. Dispositif transporteur selon l'une des revendications 9 à 11, caractérisé en ce que les leviers pivotants (30, 30a) peuvent être basculés au moyen d'un dispositif d'actionnement (36, 38) agissant aux postes de chargement et de déchargement.

13. Dispositif transporteur selon l'une des revendications 1 à 8, caractérisé en ce que le dispositif transporteur est un transporteur suspendu (2) et le dispositif de réception des pièces (9) est agencé sur un étrier porteur (1) comportant deux branches porteuses (7, 7a, 7b).

14. Dispositif transporteur selon l'une des revendications 1 à 8, caractérisé en ce que le dispositif transporteur est un transporteur à tambour (50) tournant autour d'un axe (51), les deux éléments porteurs (7) étant formés par les parois (52) du tambour.
